# EUROPÄISCHE PATENTSCHRIFT

(11) **EP 3 776 499 B1**
(45) Veröffentlichungstag und Bekanntmachung des Hinweises auf die Patenterteilung: **01.12.2021**
(21) Anmeldenummer: 20718129.8
(22) Anmeldetag: 05.03.2020
(51) Int. Cl.: G07C 9/00, E05B 47/00

(54) **MULTIFUNKTIONALE UND MODULARE LEER-BOX MIT AUSTAUSCHBAREM ADAPTERINLETT UND VERWENDUNG EINER SOLCHEN LEER-BOX MIT ADAPTERINLETT ZUM EINBAU VON ZUSATZKOMPONENTEN IN FENSTERN UND TÜREN**
MULTIFUNCTIONAL AND MODULAR EMPTY BOX WITH EXCHANGEABLE ADAPTER LINER AND USE OF SUCH AN EMPTY BOX WITH ADAPTER LINER FOR INSTALLATION OF ADDITIONAL COMPONENTS IN WINDOWS AND DOORS
BOÎTE À VIDE MULTIFONCTION ET MODULAIRE À ENTRÉE D'ADAPTATEUR INTERCHANGEABLE ET UTILISATION D'UNE TELLE BOÎTE À VIDE À ENTRÉE D'ADAPTATEUR POUR LA CONSTRUCTION DE COMPOSANTS ADDITIONNELS DANS DES FENÊTRES ET DES PORTES

(30) Priorität: 05.03.2019 DE 102019001470
(43) Veröffentlichungstag der Anmeldung: 17.02.2021
(73) Patentinhaber: Otten, Sarah, 24539 Neumünster (DE)
(72) Erfinder: OTTEN, Michael, 24539 Neumünster (DE); KERSSEN, Clemens, 23558 Lübeck (DE)
(74) Vertreter: Kutsch, Bernd
(86) Internationale Anmeldenummer: PCT/DE2020/000047
(87) Internationale Veröffentlichungsnummer: WO 2020/177797

(56) Entgegenhaltungen:
- WO-A1-2018/204387
- WO-A2-2013/076140

## Beschreibung

Die Erfindung betrifft eine Vorrichtung zum Einsetzen und Anschließen von zumindest einer elektronischen Komponente in einen Rahmen und / oder einen Flügel eines Fensters, einer Tür, einer Luke oder dergleichen, mit einem in den Rahmen einsetzbaren Gehäuse, wie beispielsweise aus AT 513878 A1 bekannt.

Fenster und Türen werden zunehmend mit zusätzlichen Komponenten ausgestattet, welche beispielsweise eine Überwachungs- und/oder eine Sicherungsfunktion haben. Vielfach sind diese Komponenten elektromechanischer oder elektronischer Natur und bedürfen eines geschützten Einbaues. DE 296 03 917 U1 offenbart eine Lösung, welche vorsieht, Überwachungskomponenten in einem eigenen Gehäuse auf einem Fenster anzubringen.

EP 1 856 355 B1 offenbart eine Lösung, im Griffbereich eines Fensters Komponenten einer Überwachungs- und Alarmeinrichtung versenkt einzubauen.

DE 10 2012 003 566 B4 offenbart einen Kabelübergang welcher insbesondere auch zur elektrischen Verbindung eines ortsfesten Tür- oder Fensterrahmens mit einem beweglichen Flügel vorgesehen ist.

EP 2 946 050 B1 befasst sich mit der drahtlosen Übertragung von elektrischer Energie und elektrischen Signalen zwischen einem Rahmen und einem Flügel, beispielsweise angewendet an Türen, Fenstern, Luken oder dergleichen. Insbesondere ist es Ziel der Erfindung, die Zuverlässigkeit der Übertragung durch spezielle mechanische und elektrische / elektronische Komponenten zu verbessern, welche in Gehäusen untergebracht sind, wobei diese Gehäuse wiederum bevorzugt in Rahmen und / oder Flügel von Türen, Fenstern, Luken und dergleichen eingelassen werden.

Die zur Technisierung verwendeten Elektronik-Komponenten werden dabei bisher der jeweiligen Tür oder dem jeweiligen Fenster angepasst oder außen beispielsweise angeklebt.

WO 2018/204387 A1 und WO 2013/076140 A2 beschreiben jeweils eine Vorrichtung gemäß dem Oberbegriff des Anspruchs 1.

Die Erfindung erkennt davon ausgehend eine Aufgabe, das Nachrüsten auf eine aktuellere Technik im Türen- und Fensterbau zu vereinfachen.

Die Erfindung schlägt eine verbesserte oder zumindest weitere Lösung für die Aufnahme von Zusatzkomponenten, insbesondere in Rahmen oder Flügeln von Türen oder Fenstern vor, welche möglichst einen Teil der im Stand der Technik bekannten Nachteile vermeidet oder zumindest vermindert.

Die Aufgabe wird erfindungsgemäß mittels einer multifunktionalen und modularen Leer-Box für Fenster und/oder Türen mit austauschbarem Adapterinlett gelöst, in welches Inlett elektronische Zusatzkomponenten beispielsweise standardisiert und elektrischen Kontakt eingehend einsetzbar sind. Die Erfindung schlägt eine Verwendung einer solchen Leer-Box mit Adapterinlett zum Einbau von Zusatzkomponenten in Fenstern und Türen vor.

Eine gattungsgemäße Vorrichtung zum Einsetzen und Anschließen von zumindest einer elektronischen Komponente in einen Rahmen und / oder einen Flügel eines Fensters, einer Tür, einer Luke oder dergleichen, mit einem in den Rahmen einsetzbaren Gehäuse, sieht vor, dass die elektronische Komponente in das Gehäuse einsetzbar ist.

Die Erfindung macht aus dem fest in den Rahmen eingesetzten Gehäuse eine multifunktionale und modulare Leer-Box. Ein zerstörungsfrei in das Gehäuse einführbares Adapterinlett (6) ist auch zerstörungsfrei aus dem Gehäuse entnehmbar ausgebildet. Das Adapterinlett selbst ist zur reversiblen Aufnahme der zumindest einen elektronischen Komponente ausgebildet.

Ein ansprechendes Design der Fenster kann also erhalten bleiben, weil modernere Technik nun im Verborgenen anschließbar geworden ist. Es muss wegen des nun möglichen Verbergens auch keine offensichtlichen Hinweise mehr auf verbaute Sicherheitstechnik geben. Ein späterer ebenso versteckter Einbau von weiteren Zusatzkomponenten in den Fenstern oder Türen ist nun vorbereitet. Die Fenster und Türen erhalten einen erheblichen Mehrwert.

Das zumindest eine Adapterinlett ist als eine Steckaufnahme in der Leer-Box durch zumindest eine Aufnahme positionssicher gehalten. Besonders bevorzugt ist daneben zu ggf. früherem oder späterem Zeitpunkt zumindest eine elektronische Komponente auch ohne eigenes Adapterinlett direkt in das Gehäuse einsetzbar.

Gemäß einer weiteren vorteilhaften Ausführungsform der Erfindung ist das zumindest eine Adapterinlett zur Aufnahme elektronischer Standard-Komponenten vorgesehen, insbesondere auch als eine Schnittstelle zur Aufnahme von Chips, die beispielsweise als kleine Computer im Fenster oder Rahmen arbeiten sollen.

Für derlei Anordnungen sieht die Erfindung vor, dass das Gehäuse mit großen Metallflächenbereichen Kontakt zu kühlenden Fensterrahmenelementen hat. Gemäß einer besonders vorteilhaften Ausführungsform ist ein Gehäusedeckel mit Kühlrippen einem recht gut durchlüfteten Hohlraum zugewandt.

Das Adapterinlett ist bevorzugt als austauschbarer Träger für verschiedenste elektronische Komponenten bereitgestellt, daher in bevorzugten Ausführungsformen auch als geteiltes Inlett, um nur in besonderen Fällen neueren Adapterinlettdesigns teilweise weichen zu können.

In weiteren vorteilhaften Ausführungsformen ist ein weiteres neben ein anderes eingesetztes Adapterinlet einsetzbares Adapterinlett unter Berücksichtigung des verfügbaren, nämlich vorher noch unbenutzten Raums in der Leer-Box in Bezug auf seine Größe und Detailkonstruktion an unterschiedliche elektronische Komponenten angepasst. Mithin ist das Fenster zukunftssicher ausgestattet.

Nach einem erfindungsgemäßen Verfahren zum verdeckten Einbau von elektronischen Komponenten in einen Rahmen und / oder einen Flügel eines Fensters, einer Tür, einer Luke oder dergleichen, mittels einer Vorrichtung nach einem der vorangegangenen Ansprüche, kann je nach Form der elektronischen Komponente zumindest in einen noch freien Teil des Gehäuses eine Innenkontur des Adapterinletts derart ausgebildet sein, um dem Einsetzen der elektronischen Komponente vorangehend oder gemeinsam mit der elektronischen Komponente in das Gehäuse eingesetzt zu werden.

Gemäß einer erfindungsgemäßen Ausführungsform wird also eine Leer-Box mit zumindest einem auswechselbaren Adapterinlett zum Einbau von elektronischen Zusatzkomponenten in Fenstern und Türen verwendet.

Gemäß einer vorteilhaften Verwendung ist das Adapterinlett dazu an zumindest eine Versorgungsleitung eines Gebäudes angeschlossen und stellt das Adapterinlett selbst mittels eigener elektrisch leitender Verbindungen mehrere Anschlüsse für mehrere elektronische Komponenten bereit.

Besonders vorteilhaft wird das Adapterinlet zur Aufnahme zumindest einer Einrichtung zur Erzeugung, Erfassung oder Beeinflussung des elektromechanischen Feldes der Umgebung verwendet.

Eine weitere vorteilhafte Verwendung sieht ein Wirken in einer mechanischen Struktur eines veränderlichen mechanischen Zusammenhangs von zumindest zwei relativ zueinander bewegbaren elektrischen Komponenten vor. Diese beiden Komponenten könnten beispielsweise in Flügel und Rahmen sitzen, wobei der Flügel im Rahmen um eine Achse schwenkt.

Weiterhin wird gemäß einer vorteilhaften Ausführungsform eine elektrische Komponente zum Senden und/oder Empfangen von induktiven oder kapazitiven elektromagnetischen Signalen verwendet.

Weiterhin wird gemäß einer vorteilhaften Ausführungsform eine in das Gehäuse und/oder gemeinsam in das Adapterinlett eingesetzte Spule und/oder Kondensatorplatte verwendet.

Vorteilhafte Ausführungsformen sind in der nachfolgenden Figurenbeschreibung, besonders in Zusammenschau mit den beigefügten Figuren, vorgeschlagen.

Besonders bevorzugte Ausführungsformen sind mit Abbildungen 1 bis 4 beschrieben.

Die Figuren zeigen:
- Figur 1 -: in einer Seitenansicht als Explosionszeichnung die wesentlichen Bestandteile einer erfindungsgemäßen Leer-Box mit Adapterinlett,
- Figur 2 -: in einer Seitenansicht als schematische Darstellung jeweils eine in einem Rahmen und eine in einem Flügel angeordnete Leer-Box,
- Figur 3 -: in einer Schnittansicht eine schematische Darstellung der Einbausituation zweier verbundener Leer-Boxen in Rahmen und Flügel und
- Figur 4 -: in einer perspektivischen Explosionszeichnung ein weiteres bevorzugtes Ausführungsbeispiel einer erfindungsgemäßen Leer-Box zur Verwendung als Verteiler- und / oder Schaltkasten.

Figur 1 zeigt in einer Seitenansicht als Explosionszeichnung schematisch die wesentlichen Bestandteile einer erfindungsgemäßen Leer-Box 1 zum Einbau in ein Fenster oder eine Tür. Die Leer-Box 1 umfasst dabei in der gezeigten Ausführungsform ein Gehäuse 5, welches vorgesehen ist, zumindest ein austauschbares Adapterinlett 6 aufzunehmen. Eine Fixierung des Adapterinletts 6 in dem Gehäuse 5 ist mittels Formschluss oder Kraftschluss vollzogen.

Nach dem Einfügen zumindest eines Adapterinletts 6 in das Gehäuse 5 ist vorgesehen, das Gehäuse 5 an seiner Vorderseite mit einer vorderen Abdeckung 7 und an seiner Rückseite mit einer hinteren Abdeckung 8 abzuschließen, wobei die hintere Abdeckung optional ist. Eine bevorzugte Ausführungsform hat kein abnehmbares Bodenelement. Es ist vorgesehen, im Bereich der hinteren Abdeckung 8 eine hintere Schnittstelle 9 und im Bereich der vorderen Abdeckung 7 eine vordere Schnittstelle 10 anzubringen.

Das Gehäuse 5 ist im gezeigten Ausführungsbeispiel an seiner Vorderseite mit einem Bund 11 versehen, welcher als eine Art Kragen das Gehäuse ganz oder zumindest teilweise umläuft.

Der Bund 11 dient als Anschlag bis zu welchem die Leer-Box 1 bei der Montage in einen Hohlraum eines Fensters oder einer Tür eingeschoben werden kann.

Ein besonderes Merkmal der erfindungsgemäßen Leer-Box 1 besteht darin, dass alle Komponenten, insbesondere aber die Komponenten Gehäuse 5, Adapterinlett 6, vordere Abdeckung 7, vorhandenenfalls hintere Abdeckung 8, hintere Schnittstelle 9 und vordere Schnittstelle 10, derart in Bezug auf ihre Größe und Ausführung vereinheitlicht und aufeinander abgestimmt sind, dass universelle Kombinationsmöglichkeiten der Komponenten bestehen. Durch standardisierte Ausführungen der Leerboxen 1 wird es möglich, bereits bei der Herstellung von Fenstern oder Türen passende Aufnahmeöffnungen bzw. Ausnehmungen in diese einzubringen. Zusatzkomponenten, beispielsweise elektronische Bauteile für Überwachungs- oder Smart-Home-Technik, können als vorkonfektionierte Adapterinletts 6 effizient und sicher integriert werden.

Figur 2 zeigt in einer Seitenansicht als schematische Darstellung jeweils eine in einem Rahmen und eine in einem Flügel eines Fensters oder einem Türblatt angeordnete Leer-Box 1 welche über eine Kabelverbindung 25 miteinander verbunden sind. Kabelverbindungen zwischen Flügeln und Rahmen selbst sind aber hier nicht erfindungserheblich. Erkennbar dargestellt sind zwei Leer-Boxen 1, welche gegenüberliegend angeordnet sind. Nicht sichtbar dargestellt ist ein Tür- oder Fensterrahmen in welchen die linke Leer-Box 1 eingelassen ist. Eine als punktierte Linie angedeutete Zuleitung 20 für einen Energie- und/oder Datentransfer führt zu einer hinteren Schnittstelle 9 der linken Leer-Box 1. Die hintere Schnittstelle 9 führt durch eine hintere Abdeckung 8 und ist verbunden mit nicht sichtbar dargestellten elektrischen und/oder elektronischen Komponenten welche sich im Inneren des Gehäuses 5 auf zumindest einem Adapterinlett befinden und wiederum mit einer vorderen Schnittstelle 10 verbunden sind. Die vordere Schnittstelle 10 der linken Leer-Box 1 durchtritt eine vordere Abdeckung 7 und ist in der gezeigten Ausführungsform über eine Kabelverbindung 25 mit der vorderen Schnittstelle 10 der rechten Leer-Box 1 verbunden.

Die Schnittstellen 9, 10 sind dabei bevorzugt mit lösbaren Verbindungen, beispielsweise Steckkontakten versehen.

Die rechte Leer-Box 1 ist dabei in einem nicht sichtbar dargestellten Fensterflügel oder Türblatt eingebaut.

Die Schnittstelle 10 der rechten Leer-Box 1 durchtritt die vordere Abdeckung 7 und stellt eine Verbindung zu den nicht sichtbar dargestellten, im inneren des rechten Gehäuses 5 untergebrachten elektrischen und/oder elektronischen Komponenten dar. An der Rückseite des rechten Gehäuses 5 durchtritt eine hintere Schnittstelle 9 eine hintere Abdeckung 8 und stellt eine Verbindung zu einer punktiert dargestellten Ausgangsleitung 21 her. Die Ausgangsleitung 21 ist dazu vorgesehen eine Verbindung herzustellen, zu weiteren an oder in dem Fensterflügel oder dem Türblatt angebrachten Komponenten, wie beispielsweise Glasbruch- oder Öffnungssensoren.

Figur 3 zeigt in einer Schnittansicht eine schematische Darstellung der Einbausituation zweier verbundener LeerBoxen 1 in einen Rahmen 31 und einen Flügel 30.

Erkennbar dargestellt ist eine erste Leer-Box 1, welche in einen Rahmen 31 eines Fensters eingelassen ist. Eine vordere Abdeckung 7 schließt diese Leer-Box 1 nach oben ab.

Eine zweite Leer-Box 1 ist in einen Flügel 30 des Fensters eingelassen und wird von einer vorderen Abdeckung 7 nach unten abgeschirmt.

Die Komponenten Zuleitung 20, hintere Schnittstellen 9, vordere Schnittstellen 10, Kabelverbindung 25 stellen, wie in Figur 2 ausführlich beschrieben eine Verbindung zwischen den Leerboxen und zu externen Komponenten her.

Nicht sichtbar dargestellt sind Zusatzkomponenten wie bspw. Glasbruchsensoren oder Öffnungsmelder, welche ebenfalls an oder in dem Flügel 30 befindlich sein können. Diese könnten, über eine ebenfalls nicht sichtbar dargestellte Verbindung über die hintere Schnittstelle 9 mit der Leer-Box 1 im Flügel 30 verbunden sein.

Es ist vorgesehen, die Leerboxen 1 im Rahmen 31 und im Flügel 30 mit geeigneten Mitteln wie bspw. Schrauben, Kleben oder Klemmen zu befestigen. Bevorzugt ist hierbei an eine Schraubverbindung zwischen vorderer Abdeckung 7 und Flügel 30 beziehungsweise zwischen vorderer Abdeckung 7 und Rahmen 31 gedacht.

Figur 4 zeigt in einer perspektivischen Explosionszeichnung ein weiteres bevorzugtes Ausführungsbeispiel einer erfindungsgemäßen Leer-Box 1', insbesondere vorgesehen zur Verwendung als miniaturisierter Verteiler- und / oder Schaltkasten.

Erkennbar dargestellt ist ein Gehäuse 5' einer Leer-Box 1' welches halb in einen Einbaukörper, hier ein Rahmen 31', eingeschoben ist.

Vollständig eingebaut ist das Gehäuse 5' bis zur Anlage eines Bundes 11' in den Rahmen 31' eingeschoben und gemeinsam mit einer vorderen Abdeckung 7' durch zumindest ein Befestigungsmittel 12 dort festgelegt. Im gezeigten Ausführungsbeispiel sind als Befestigungsmittel 12 Schrauben gewählt.

Erkennbar dargestellt sind zwei unterschiedlich groß dimensionierte exemplarische Adapterinletts 6', 6" welche vorgesehen sind in das Gehäuse 5' eingeschoben und dort gehaltert zu werden.

Die Adapterinletts 6', 6" verfügen hierzu über Haltelemente 14, welche im Zuge der Einschubbewegung in nutförmige Aufnahmen 13 des Gehäuses 5' eingeführt werden. Hierdurch ist eine definierte Positionierung der Adapterinletts 6', 6" innerhalb des Gehäuses 5' gesichert.

Die Adapterinletts 6', 6" sind vorgesehen, elektrische oder elektronische Komponenten aufzunehmen.

Im gezeigten Ausführungsbeispiel, in welchem die Leer-Box 1' eine Verteilerkastenfunktion übernimmt, sind beispielhaft als Verdrahtungsklemmen ausgeführte Schnittstellen 9', 10' zur Aufnahme in das Adapterinlett 6' dargestellt.

Die Anzahl der von einem Gehäuse 5' aufnehmbaren Adapterinletts kann aufgrund unterschiedlicher Größen der Adapterinletts, bzw. der darauf angebrachten Bauteile, variieren.

Eine schematisch dargestellte Zuleitung 20' ist vorgesehen, elektrische Energie und / oder elektrische Signale, beispielsweise von einem Smart-Home-Zentralgerät an die Schnittstellen 9', 10' zu liefern. Von dort kann im gezeigten Ausführungsbeispiel eine Weiterverteilung an nicht sichtbar dargestellte Endgeräte oder Endsensoren stattfinden.

In weiteren, nicht sichtbar dargestellten Ausführungsbeispielen einer erfindungsgemäßen Leer-Box ist diese mit mechanischen Sicherungen wie beispielsweise einem Aufbohrschutz und / oder einer elektrischen Abschirmung versehen. Auch ist vorgesehen, eine Leer-Box erforderlichenfalls mit einer aktiven und / oder passiven Kühlvorrichtung zu versehen. Beispielsweise kann die Abwärme elektronischer Komponenten passiv durch Lüftungsschlitze in ein umgebendes Rahmenprofil entlassen werden.

Von großem Vorteil ist es, dass die auch nur vorsorglich leer in Fensterrahmen mitgelieferte Leer-Box 1 zerstörungsfrei geöffnet und wieder verschlossen werden kann. Mithin können Vorgänge, zu denen man herkömmlich in der Nähe von Fenstern oder Türen vorhandene Verteilerdosen sucht, um an Elektroleitungen zu gelangen, nun elegant nachträglich erledigt werden, indem man ein Fenster öffnet, einen Deckel aufschraubt und mittels der nun vielfältigen Adapter-Elektronikkombinationen diverse Spielvarianten umsetzen kann. Dazu hat man herkömmlich Wände abzuklopfen, Tapeten auszuschneiden, Wände zu durchbohren usw..

Die Leer-Box 1 kann also seitens des Fensterbauers ohne Inhalt prophylaktisch zum späteren Einbau von elektronischen Komponenten in einem Rahmen 31 oder einem Flügel 30 mitgeliefert werden, ohne dass er gleich Kunden über teure Elektronikkosten zu informieren hätte.

Ein erfindungsgemäßes Adapterinlett 6 kann demnach auch nach der Erstinstallation der Leer-Box 1 zerstörungsfrei aus dieser ausgebaut, ausgetauscht oder, ausreichend Raum in der Leer-Box 1 vorausgesetzt, in die Leer-Box 1 eingebaut werden.

Die erfindungsgemäße Leer-Box übernimmt unter Aufnahme von entsprechenden elektronischen Komponenten also eine Funktion als Verteilerkasten und / oder Schaltkasten.

Als eine elekronische Komponente kann vorteilhaft ein Energiepuffer in die Leer-Box eingesetzt sein, insbesondere ein elektrischer Energiespeicher wie eine Batterie oder ein Akku, zur Energieversorgung, sodass eine autarke Abrfage der einzelnen elektronischen Komponenten gelingt. Aber grundsätzlich könnte es von besonderem Vorteil sein, dass auf solches bei Nutzung der Erfindung verzichtet werden kann, weil eine zuverlässige elektrische Versorgung eben vorhanden ist, um beispielsweise zuverlässig auf nicht zugänglichem Weg einen Erschütterungssensor zu versorgen, oder auch einen Rauchmelder.

### Bezugszeichenliste:

- 1: Leer-Box

- 5: Gehäuse
- 6: Adapterinlett
- 7: vordere Abdeckung
- 8: hintere Abdeckung
- 9: hintere Schnittstelle
- 10: vordere Schnittstelle
- 11: Bund
- 12: Verschlussmittel
- 13: Aufnahmen
- 14: Haltelemente

- 20: Zuleitung
- 21: Ausgangsleitung

- 25: Kabelverbindung

- 30: Flügel
- 31: Rahmen

## Patentansprüche

1. Vorrichtung zum Einsetzen und Anschließen von zumindest einer elektronischen Komponente in einen Rahmen (31) und/oder einen Flügel (30) eines Fensters, einer Tür, einer Luke oder dergleichen, mit einem in den Rahmen einsetzbaren Gehäuse (5, 5'), wobei die elektronische Komponente in das Gehäuse (5, 5') einsetzbar ist, wobei das Gehäuse (5) als eine multifunktionale und modulare Leer-Box (1) mit zumindest einem in das fest in den Rahmen (31) eingesetzte Gehäuse (5) eingeführten Adapterinlett (6) ausgebildet ist, wobei das Adapterinlett (6) zerstörungsfrei in das Gehäuse (5) einsetzbar und zerstörungsfrei aus dem Gehäuse (5) entnehmbar ist, und wobei das Adapterinlett (6) selbst zur reversiblen Aufnahme der zumindest einen elektronischen Komponente ausgebildet ist, **dadurch gekennzeichnet, dass** das zumindest eine Adapterinlett (6) als eine Steckaufnahme in der Leer-Box (1) durch zumindest eine Aufnahme (13) positionssicher gehalten wird und mittels Formschluss oder Kraftschluss fixiert ist.

2. Vorrichtung nach Anspruch 1, **dadurch gekennzeichnet, dass** daneben zumindest eine elektronische Komponente ohne eigenes Adapterinlett (6) direkt in das Gehäuse (5) eingesetzt ist.

3. Vorrichtung nach Anspruch 1 oder 2, **dadurch gekennzeichnet, dass** das zumindest eine Adapterinlett (6) zur Aufnahme elektronischer Standard-Komponenten vorgesehen ist, insbesondere auch als eine Schnittstelle zur Aufnahme von Chips.

4. Vorrichtung nach einem der vorangegangenen Ansprüche, **dadurch gekennzeichnet, dass** das Adapterinlett (6) als austauschbarer Träger für verschiedenste elektronische Komponenten bereitgestellt ist.

5. Vorrichtung nach einem der vorangegangenen Ansprüche, **dadurch gekennzeichnet, dass** ein weiteres Adapterinlett (6") neben das eingesetzte Adapterinlet (6') unter Berücksichtigung des verfügbaren, nämlich vorher noch unbenutzten Raums in der Leer-Box (1), eingesetzt und in Bezug auf seine Größe und Detailkonstruktion an unterschiedliche elektronische Komponenten angepasst ist.

6. Verfahren zum verdeckten Einbau von elektronischen Komponenten in einen Rahmen (31) und/oder einen Flügel (30) eines Fensters, einer Tür, einer Luke oder dergleichen unter Verwendung einer Vorrichtung nach einem der vorangegangenen Ansprüche, wobei je nach Form der elektronischen Komponente zumindest in einen noch freien Teil des Gehäuses (5) eine Innenkontur des Adapterinletts (6) ausgebildet ist, um dem Einsetzen der elektronischen Komponente vorangehend oder gemeinsam mit der elektronischen Komponente in das Gehäuse (5) eingesetzt zu werden.

7. Verwendung einer Vorrichtung nach einem der Ansprüche 1 bis 5 zum Einbau von elektronischen Zusatzkomponenten in Fenstern und Türen.

8. Verwendung nach Anspruch 7, **dadurch gekennzeichnet, dass** das Adapterinlett (6) dazu an zumindest eine Versorgungsleitung eines Gebäudes angeschlossen ist und dass das Adapterinlett (6) selbst mittels eigener elektrisch leitender Verbindungen mehrere Anschlüsse für mehrere elektronische Komponenten bereitstellt.

9. Verwendung nach einem der Ansprüche 7 oder 8 zur Aufnahme zumindest einer Einrichtung zur Erzeugung, Erfassung oder Beeinflussung des elektromechanischen Feldes der Umgebung.

10. Verwendung nach einem der Ansprüche 7 bis 9 zum Wirken in einer mechanischen Struktur eines veränderlichen mechanischen Zusammenhangs von zumindest zwei relativ zueinander bewegbaren elektrischen Komponenten.

11. Verwendung nach einem der Ansprüche 7 bis 10 mit einer elektrischen Komponente zum Senden und/oder Empfangen von induktiven oder kapazitiven elektromagnetischen Signalen.

12. Verwendung nach einem der Ansprüche 7 bis 11 mit einer in das Gehäuse (5) und/oder gemeinsam in ein Adapterinlett (6) eingesetzten Spule und/oder Kondensatorplatte.

## Claims

1. A device for inserting and connecting at least one electronic component into a frame (31) and/or a wing (30) of a window, a door, a hatch or the like, to a housing (5, 5') that can be inserted in the frame, wherein the electronic component can be inserted into the housing (5, 5'), wherein the housing (5) is formed as a multifunctional and modular empty box (1) with at least one adapter inlet (6) introduced into the housing (5) that is firmly inserted into the frame (31), wherein the adapter inlet (6) can be non-destructively inserted into the housing (5) and non-destructively removed from the housing (5), and wherein the adapter inlet (6) itself is formed for reversibly holding the at least one electronic component, **characterised in that** the at least one adapter inlet (6) is held in a secure position in the empty box (1) as a plug-in holder by at least one holder (13) and fastened by form- or force-locking.

2. The device according to claim 1, **characterised in that** at least one electronic component without a dedicated adapter inlet (6) is additionally inserted directly into the housing (5) .

3. The device according to claim 1 or 2, **characterised in that** the at least one adapter inlet (6) is intended for holding electronic standard components, in particular also as an interface for holding chips.

4. The device according to one of the preceding claims, **characterised in that** the adapter inlet (6) is provided as a replaceable carrier for very different electronic components.

5. The device according to one of the preceding claims, **characterised in that** a further adapter inlet (6") is inserted next to the inserted adapter inlet (6") under consideration of the available, i.e. previously unused, space in the empty box (1), and adjusted to different electronic components in terms of its size and detailed design.

6. A procedure for concealed installation of electronic components in a frame (31) and/or a wing (30) of a window, a door, a hatch, or the like, using a device according to one of the preceding claims, wherein an inner contour of the adapter inlet (6) is formed at least into a still-free part of the housing (5), depending on the shape of the electronic component, in order to be inserted in the housing (5) before insertion of the electronic component or together with the electronic component.

7. Use of a device according to one of claims 1 to 5 for installation of electronic additional components in windows and doors.

8. Use according to claim 7, **characterised in that** the adapter inlet (6) is connected to at least one supply line of a building for this, and that the adapter inlet (6) itself provides a plurality of connections for a plurality of electronic components by way of dedicated electrically conductive connections.

9. Use according to one of claims 7 or 8 for holding at least one facility for generation, recording, or influencing of the electromechanical field of the environment.

10. Use according to one of claims 7 to 9 for acting in a mechanical structure of a changeable mechanical interrelation of at least two electrical components that can be moved relative to each other.

11. Use according to one of claims 7 to 10 with an electrical component for sending and/or receiving of inductive or capacitive electromagnetic signals.

12. Use according to one of claims 7 to 11 with a coil and/or capacitor plate inserted into the housing (5) and/or together into an adapter inlet (6).

## Revendications

1. Dispositif conçu pour l'insertion et le raccordement d'au moins un composant électronique dans un châssis (31) et/ou un battant(30) d'une fenêtre, d'une porte, d'une trappe ou d'un élément analogue, comportant un boîtier insérable dans le châssis (5, 5'), afin que le composant électronique puisse être inséré dans le boîtier (5, 5'), si bien que le boîtier (5) est configuré en tant que boîte vide multifonctionnelle et modulaire (1) avec au moins une admission d'adaptateur insérée dans le boîtier (5) fermement installé dans le châssis (31), de sorte que l'admission d'adaptateur (6) peut être insérée sans destruction dans le boîtier (5) et retirée du boîtier (5) sans destruction, et que cette admission d'adaptateur (6) est elle-même conçue pour servir elle-même de logement réversible audit au moins un composant électronique, **caractérisé en ce qu'**au moins une admission d'adaptateur (6) est maintenue en position en toute sécurité en tant que logement d'enfichage dans la boîte vide (1) par au moins un support (13), et fixée par engagement positif ou par adhérence.

2. Dispositif selon la revendication 1, **caractérisé en ce qu'**au moins un composant électronique est inséré à côté, sans sa propre admission d'adaptateur (6), directement dans le boîtier (5).

3. Dispositif selon la revendication 1 ou 2, **caractérisé en ce que** l'une des admissions d'adaptation (6) est conçue pour recevoir des composants électroniques standard, en particulier aussi pour servir d'interface pour recevoir des puces électroniques.

4. Dispositif selon l'une des revendications précédentes, **caractérisé en ce que** l'admission d'adaptation (6) est fournie en tant que support remplaçable pour différents composants électroniques.

5. Dispositif selon l'une quelconque des revendications précédentes, **caractérisé en ce qu'**une autre admission d'adaptation (6") est insérée dans la boîte vide (1) à côté de l'admission d'adaptation insérée (6'), en tenant compte de l'espace disponible, à savoir l'espace encore inutilisé auparavant, et qu'elle est adaptée sur le plan de sa taille et de sa conception détaillée à différents composants électroniques.

6. Procédé permettant de poser par encastrement des composants électroniques dans un châssis (31) et/ou un battant (30) d'une fenêtre, d'une porte, d'une trappe ou d'un élément analogue en utilisant un dispositif selon l'une quelconque des revendications qui précèdent, de sorte qu'un contour intérieur de l'admission d'adaptateur (6) est configuré d'après la forme du composant électronique sur au moins une partie encore libre du boîtier (5), afin d'être inséré dans le boîtier (5) préalablement à l'insertion du composant électronique ou bien en même temps que le composant électronique.

7. Utilisation d'un dispositif selon l'une des revendications 1 à 5 en vue de l'installation de composants électroniques supplémentaires dans des fenêtres et des portes.

8. Utilisation selon la revendication 7, **caractérisée en ce que** l'admission d'adaptateur (6) est raccordée à cette fin à au moins une conduite d'alimentation d'un immeuble et que l'admission d'adaptateur (6) fournit elle-même par le biais de ses propres connexions électriquement conductrices une pluralité de bornes pour plusieurs composants électroniques.

9. Utilisation selon l'une quelconque des revendications 7 ou 8 en vue de recevoir au moins un dispositif conçu pour générer, détecter ou influencer le champ électromécanique de l'environnement.

10. Utilisation selon l'une des revendications 7 à 9 en vue d'agir dans une structure mécanique d'une liaison mécanique modifiable entre au moins deux composants électriques mobiles l'un par rapport à l'autre.

11. Utilisation selon l'une quelconque des revendications 7 à 10 avec un composant électrique conçu pour envoyer et/ou recevoir des signaux électromagnétiques inductifs ou capacitifs.

12. Utilisation selon l'une des revendications 7 à 11 avec une bobine et/ou une plaque de condensateur installée ensemble dans le boîtier (5) dans une admission d'adaptateur (6).
